# EUROPÄISCHE PATENTSCHRIFT

(11) **EP 0 008 310 B1**
(45) Veröffentlichungstag und Bekanntmachung des Hinweises auf die Patenterteilung: **15.12.1982**
(21) Anmeldenummer: 78810014.7
(22) Anmeldetag: 22.08.1978
(51) Int. Cl.: E05B 29/00, E05B 19/06

(54) **Zylinderschloss mit Wende-Flachschlüssel**
Cylinder lock and reversible flat key
Serrure cyclindrique à clé plate réversible

(43) Veröffentlichungstag der Anmeldung: 05.03.1980
(73) Patentinhaber: R. BERCHTOLD AG, 3052 Zollikofen (CH)
(72) Erfinder: Vonlanthen, Benno, CH-3254 Messen (CH); Walther, Robert, CH-3052 Zollikofen (CH)
(74) Vertreter: Bruderer, Werner

## Beschreibung

Die vorliegende Erfindung betrifft ein Zylinderschloss mit Wende-Flachschlüssel und mit je einer an der Breitseite des Schlüsselkanals angeordneten Reihe von Zuhaltungen, wobei diese Zuhaltungen in zur Breitseite parallelen Führungen im Rotor verschiebbar und mit in den Schlüsselkanal ragenden Mitnehmernocken durch eine Führungsnut in jeder Breitseite des Flachschlüssels betätigt werden.

Bei bekannten Schlössern dieser Art (US-A-3,264,852) sind an den beiden Breitseiten des Wendeschlüssels Führungsnuten angebracht. Diese Führungsnuten erstrecken sich kurvenförmig über denjenigen Teil des Schlüssels, welcher in den Schlüsselkanal des Schlosses eingesteckt wird. Die in den Schlüsselkanal ragenden Mitnehmernocken der Zuhaltungen weisen die gleichen Querschnitts-Abmessungen wie die Führungsnut auf und greifen in diese ein. Sie werden während des Einsteckens des Schlüssels, aufgrund des kurvenförmigen Verlaufes der Führungsnuten, im Rotor verschoben und mit den Mitnehmernocken die Zuhaltungen im Rotor. Bei ganz eingestecktem Schlüssel und passender Schlüssel-/Schloss-Kombination werden die Zuhaltungen durch die Führungsnutkurven in der Oeffnungsstellung positioniert.

Die Führungsnuten an den sich gegenüberliegenden Breitseiten eines Wendeschlüssels und die entsprechenden Nocken im Schloss, bzw. Schlüsselkanal, weisen bei diesen bekannten Schlössern immer den gleichen Querschnitt auf. Alle Schlüssel dieser Art können in ein entsprechendes Schloss dieser Art eingeführt werden. Eine Betätigung des Schlosses ist jedoch nur möglich, wenn der kurvenförmige Verlauf der Führungsbahnen am Schlüssel mit der vorbestimmten Schliesskombination am Schloss übereinstimmt.

Die Anzahl der möglichen Schliesskombinationen wird bei diesen Zylinderschlössern durch die Zahl der vorhandenen Zuhaltungen und deren Form sowie durch die Zahl der möglichen Varianten des Verlaufs der Führungsnutkurven bestimmt. Die Schliesskombinations-Möglichkeiten sind bei dieser Art von Zylinderschlössern sehr hoch. Trotzdem werden die Kombinationsmöglichkeiten einmal erschöpft sein, und der Sicherheitsabstand zwischen einzelnen Schliesskombinationen kann kleiner werden. Bei grossen Schliessanlagen, welche mehrere hundert zusammengehörende, aber nicht gleich ausgerüstete Schlösser umfassen können, und welche alle mit einem Hauptschlüssel betätigbar sind, kann die Abgrenzung von Einzelschlössern gegen Hauptschlüssel anderer Schliessanlagen bei zunehmender Zahl solcher Schliessanlagen Schwierigkeiten bereiten.

Es ist das Ziel der vorliegenden Erfindung, mit möglichst einfachen Mitteln die Schliesskombinations-Möglichkeiten dieser Art von Schlössern zu vervielfachen. Dabei soll die Funktionsweise des bekannten Schlosses und die Herstellungsweise der Schlösser und Schlüssel beibehalten werden. Schon verwendete Schliesskombinationen sollen bei anderen Schlössern wieder verwendbar werden, ohne dass die Schlüssel die Schlösser gegenseitig betätigen können.

Dieses Ziel wird erfindungsgemäss dadurch erreicht, dass die an den sich gegenüberliegenden Breitseiten des Schlüssels befindlichen Führungnuten unterschiedliche Querschnitts-Abmessungen haben, und die an den beiden Breitseiten des Schlüsselkanals in diesen ragenden Mitnehmernocken ebenfalls entsprechende unterschiedliche Querschnitts-Abmessungen aufweisen. Es ist dabei möglich, die Führungsnuten, bzw. die Mitnehmernocken in unterschiedlicher Breite, bzw. unterschiedlichem Durchmesser und/oder unterschiedlicher Tiefe, bzw. Höhe, auszuführen. Es kann auch zweckmässig sein, die Führungsnuten über die Länge des in das Schloss einsteckbaren Schlüsselteiles unterschiedlich breit und/oder unterschiedlich tief auszuführen. Die in den Schlüsselkanal ragenden Mitnehmernocken sind ebenfalls entsprechend ausgebildet und weisen über die Tiefe des Schlüsselkanales unterschiedliche Durchmesser und/oder Höhen auf.

Normalerweise kann ein Schlüssel bestimmter Ausführung, beispielsweise ein bestehender Schlüssel mit Nuten gleicher Breite und Tiefe, nicht in ein erfindungsgemässes Schloss eingeführt werden, das ungleich bemessene Mitnehmernocken aufweist. Umgekehrt kann ein erfindungsgemässer Schlüsser mit beispielsweise ungleich bemessenen Führungsnuten an den beiden Breitseiten normalerweise nicht in ein Schloss mit gleich bemessenen Mitnehmernocken eingeführt werden, bzw. er ist nicht zur Betätigung eines solchen Schlosses geeignet. In beiden Fällen können die Schlüssel in das Schloss eingesteckt werden, wenn die Führungsnuten breiter und/oder tiefer bemessen sind als die in den Schlüsselkanal ragenden Mitnehmernocken ausgebildet sind. In diesem Falle lässt sich jedoch das Schloss nicht betätigen, da die Zuhaltungen nicht in die Oeffnungsposition gebracht werden können. Jedes Schloss mit bestimmter Bemessung der Mitnehmernocken kann nur durch einen zugeordneten Schlüssel mit entsprechend bemessenen Führungsnuten betätigt werden. Es entsteht damit die angestrebte Vervielfachung der Schliesskombinations-Möglichkeiten von Schlössern und Schlüsseln, wobei sich bei bestimmter Wahl der Querschnitts-Abmessungen Gruppen bilden lassen, innerhalb welcher jeweils die volle Zahl der ursprünglichen Kombinationsmöglichkeiten verfügbar ist.

Die besondere Einfachheit der erfindungsgemässen Lösung besteht darin, dass für alle Schlösser genau gleich ausgeführte Schlosszylinder mit gleich bemessenen Schlüsselkanälen flachrechteckigen Querschnitts und gleich gestalteten Führungen für die Zuhaltungen verwendet werden können. Zur Gestaltung unterschiedlicher Arten von Schlössern sind lediglich an sich gleiche Zuhaltungen mit unterschiedlich bemessenen Mitnehmernocken einzusetzen. Alle Schlüssel können gleichen flachrechteckigen Querschnitt aufweisen, und es sind lediglich mittels entsprechend bemessenen Produktionsmitteln Führungsnuten der gewünschten voneinander abweichenden Querschnitts-Abmessungen zu erstellen.

Es ist möglich, weitere Schloss- und Schlüsselvarianten in der Weise zu schaffen, dass die Nuten und Nocken gleichzeitig in der Breite und Tiefe variiert werden.

Es ist dabei schliesslich auch möglich, jeweils paarweise die Breite und/oder Tiefe innerhalb einer Nut zu variieren, wobei selbstverständlich die Nut am Einlauf breiter und/oder tiefer als hinten sein muss.

Die beschriebenen Massnahmen zur Erhöhung möglicher Kominationen von Schlüsseln und zugeordneten Sicherheits-schlössern hat nicht nur den Vorteil, die Anzahl möglicher Kombinationen auf ein Mehrfaches zu erhöhen, sondern es kann damit auch klar ausgeschlossen werden, dass ungenaue Schlüsselnachahmungen überhaupt in das Schloss eingeführt werden könne. Damit wird die Gefahr stark herabgesetzt, dass Schlösser durch die Verwendung ungenauer Schlüsselkopien beschädigt werden.

Ausserdem wird bei der Verwendung von Nuten, deren Tiefe mindestens die Hälfte der Schlüsseldicke ausmacht, die Nachahmung wesentlich erschwert, wenn nicht verunmöglicht.

Bei Schliessanlagen ist es bekannt. durch unterschiedliche Querschnittsgestaltung des Schlüsselkanals an den Schlössern und der Schlüsselprofile eine hierarchische Abstufung von Schlüsseln derart zu erreichen, dass in bestimmte Schlösser jeweils nur Schlüssel mit genügend schlankem Querschnitt eingeführt werden können (DE-B-1 087 932). Abgesehen davon, dass hier von einer anderen Zielsetzung ausgegangen wird, indem durch Dimensionsänderungen eine Hierarchie von Schlüsseln geschaffen und nicht ein Mehrfaches an Schlössern und Schlüsseln verfügbar gemacht werden soll, sind die zu treffenden Dimensionierungsmassnahmen entsprechend andere und wesentlich umständlichere. Es sind nämlich sowohl die Querschnitte der Schlüssel als auch diejenigen der Schlüsselkanäle im Schlosszylinder über die ganze Länge zu bearbeiten, was insbesondere bei der Bearbeitung der Schlüsselkanäle zu erheblichen Schwierigkeiten führt. Es ist weiter zu beachten, dass die bekannten Schlösser nach DE-B-1 087 932 nicht Wendeschlüssel aufweisen. Während dort die Gestaltung des ganzen Schlüsselquerschnitts massgebend und die Gestaltung der die Zuhaltungen betätigenden Elemente unbeeinflusst bleibt, beruht die anmeldungsgemässe Lösung darauf, bei einer anderen Schlosskonzeption mit Wendeschlüssel durch Variation der Querschnitts-Abmessungen der die Zuhaltungen betätigenden Elemente am Schlüssel und im Schloss zu einem neuen Ergebnis zu gelangen, nämlich zu einer Vervielfachung der verfügbaren Schloss-Schlüsselarten.

Die Erfindung wird nun anhand eines Ausführungsbeispiels und einer Ausführungsvariante, die in der Zeichnung dargestellt sind, näher erläutert.
Figur 1 zeigt eine Seitenansicht des Schlüssels mit verschieden breiten Führungsnuten,
Figur 2 zeigt einen Ausschnitt aus Figur 1 in grösserem Massstab,
Figur 3 zeigt einen Schnitt nach Linie 111-111 in Figur 2, und
Figur 4 zeigt einen der Figur 3 entsprechenden Schnitt der Ausführungsvariante.

Der Wendeschlüssel nach Figur 1, der in seiner äusseren Form und in seinen Gesamtabmessungen einem bekannten Wendeschlüssel entspricht, weist an beiden Breitseiten des Schlüsselprofils 1 je eine schmale Führungsnut 2 und eine breite Führungsnut 3 auf, was insbesondere aus Figur 3 ersichtlich ist. Führungsnuten gleicher Breite und gleicher Form, im Folgenden einfach als Nuten bezeichnet, liegen sich in bezug auf die Längsachse des SchlüsselprofiJs 1 zentralsymmetrisch gegenüber. In Figur 3 sind die Mitnehmernocken 4, bzw. 5, im Folgenden einfach als Nocken bezeichnet, der Zuhaltungen 4', bzw. 5' in strichpunktierten Linien angedeutet. Auch diese Nocken weisen verschiedene Durchmesser auf, d.h. die den schmalen Nuten 2 zugeordneten Nocken 4 weisen kleinere Durchmesser auf als die den breiten Nuten 3 zugeordneten Nocken 5. Es ist in diesem Falle unmöglich, einen Schlüssel mit gleich breiten Nuten, d.h. mit Nuten, die schmäler sind als die Nocken 5, in das Schloss einzuführen. Wenn es aber möglich sein sollte, einen Schlüssel mit gleich breiten Nuten, deren Breite zur Aufnahme der Nocken 5 genügt, in ein Schloss einzuführen, so hätten die Nocken 4 in den Schlüsselnuten Spiel, so dass die betreffenden Zuhaltungen auf keinen Fall in die vorgeschriebenen Positionen zum Drehen des Schlosszylinders gebracht würden. Es ist also unter allen Umständen Gewähr dafür geboten, dass jedes Schloss nur mit einem wirklich diesem Schloss zugeordneten Schlüssel betätigt werden kann.

Die Stellung der Nuten am Schlüssel kann auch vertauscht werden, d.h. die breiteren Nuten 3 können an die Stellen der schmaleren Nuten 2 treten. In dieser Weise sind zwei zusätzliche Schlüssel- und Schlossarten möglich, d.h. die Zahl der verfügbaren Schlüssel- und Schlosskombinationen kann gegenüber dem System mit gleich breiten Nuten und Zuhaltungsnocken vervierfacht werden.

Wie die Figuren 2 und 3 zeigen, ist das Schlüsselprofil auch an den Schmalseiten mit kegelstumpfförmigen Bohrungen 6 verschiedener Tiefe versehen, womit die Zahl möglicher Kombinationen zusätzlich erhöht wird, die durch die Variation der Versetzungen noch weiter erhöht werden kann.

Die Zahl verschiedenartiger Schloss- und Schlüsseltypen kann weiter erhöht werden, indem nicht nur die Breite, sondern auch die Tiefe der Nuten verändert wird. In Figur 4 ist der Querschnitt eines Schlüsselprofils dargestellt, das mit verschieden tiefen Nuten, nämlich mit zwei zentralsymmetrisch gegenüberliegenden, tieferen Nuten 7 und zwei zentralsymmetrisch gegenüberliegenden, flacheren Nuten 8 versehen ist. In Figur 4 ist ebenfalls angedeutet, dass die den tiefen Nuten 7 zugeordneten Nocken 9 länger sind, als die den Nuten 8 zugeordneten Nocken 10. Auch in diesem Falle ist es nicht möglich, einen herkömmlichen Schlüssel mit zwei gleich tiefen Nuten einzuführen, weil die langeren Nocken 9 die Einführung des Schlüssels sperren. Vorzugsweise erreicht die Tiefe der tieferen Nuten 7 mindestens die Hälfte, besser etwas mehr, der Schlüsseldicke.

## Patentansprüche

1. Zylinderschloss mit Wende-Flachschlüssel (1) und mit je einer an der Breitseite des Schlüsselkanals angeordneten Reihe von Zuhaltungen (4', 5'), wobei diese Zuhaltungen in zur Breitseite parallelen Führungen im Rotor verschiebbar und mit in den Schlüsselkanal ragenden Mitnehmernocken (4, 5, 9, 10) versehen sind, und wobei diese Mitnehmernocken (4, 5) durch eine Führungsnut (2, 3; 7, 8) in jeder Breitseite des Flachschlüssels (1) betätigt werden, dadurch gekennzeichnet, dass die an den sich gegenüberliegenden Breitseiten des Schlüssel's (1) befindlichen Führungsnuten (2, 3; 7, 8) unterschiedliche Querschnitts-Abmessungen haben, und die an den beiden Breitseiten des Schlüsselkanals in diesen ragenden Mitnehmernocken (4, 5; 9, 10) ebenfalls entsprechende unterschiedliche Querschnitts-Abmessungen aufweisen.

2. Zylinderschloss nach Anspruch 1, dadurch gekennzeichnet, dass die Führungsnuten (2, 3) verschiedene Breiten und die Mitnehmernocken (4, 5) entsprechende verschiedene Durchmesser aufweisen.

3. Zylinderschloss nach Anspruch 1, dadurch gekennzeichnet, dass die Führungsnuten (7, 8) verschiedene Tiefen und die Mitnehmernocken (9, 10) entsprechende verschiedene Höhen aufweisen.

4. Zylinderschloss nach Anspruch 3, dadurch gekennzeichnet, dass die Tiefe der tieferen Führungsnuten (7) mindestens die Hälfte der Schlüsseldicke erreicht.

5. Zylinderschloss nach einem der Ansprüche 1 bis 4, dadurch gekennzeichnet, dass jeweils die Breite und/oder Tiefe innerhalb einer Führungsnut (2, 3; 7, 8) variiert.

6. Zylinderschloss nach einem der Ansprüche 1 bis 5, dadurch gekennzeichnet, dass auch die Schmalseiten des Schlüsselprofils (1) mit Schliessvertiefungen, z.B. kegelstumpfförmigen Bohrungen (6) versehen sind.

## Revendications

1. Serrure cylindrique à clé plate réversible (1) avec une série d'arrêts de serrure (4', 5') disposés de chaque côté de la partie large du canal de clé, lesdits arrêts étant déplaçables dans des guides du rotor parallèles à ladite partie large et pourvus d'ergots d'entrainement (4, 5; 9, 10) dépassant dans le canal de clé, lesdits ergots d'entrainement (4, 5; 9, 10) étant actionnés par une rainure de guidage (2,3; 7, 8) dans chacune des faces larges de ladite clé plate (1), caractérisée par le fait que les rainures de guidage (2, 3; 7, 8) dans les faces larges opposées de la clé (1) ont des sections de dimensions différentes et que les ergots d'entrainement (4, 5; 9, 10) dépassant dans le canal de clé à partir des deux faces larges de ce dernier ont également des sections correspondantes de dimensions différentes.

2. Serrure cylindrique selon la revendication 1, caractérisée par le fait que les rainures de guidage (2, 3) ont des largeurs différentes et que les ergots d'entrainement (4, 5) ont également des diamètres correspondants différents.

3. Serrure cylindrique selon la revendication 1, caractérisée par le fait que les rainures de guidage (7, 8) ont des profondeurs différentes et que les ergots d'entrainement (9, 10) ont également des hauteurs correspondantes différentes.

4. Serrure cylindrique selon la revendication 3, caractérisée par le fait que la profondeur des rainures profondes (7) est au moins égale à la moitié de l'épaisseur de la clé.

5. Serrure cylindrique selon l'une des revendications 1 à 4, caractérisée par le fait que selon le cas, la largeur et/ou la profondeur d'une rainure de guidage (2, 3; 7, 8) varie.

6. Serrure cylindrique selon l'une des revendications 1 à 5, caractérisée par le fait que les faces étroites du profil de la clé (1) sont aussi pourvues de creusures de fermeture, telles que par exemple des fraisures (6) en forme de cône.

## Claims

1. Cylinder lock and reversible flat key (1) with a row of tumblers (4', 5') arranged on each side of the broad part of the keyhole, said tumblers being displaceable within guides of the rotor parallel with said broad part, said tumblers comprising driving stubs (4, 5; 9, 10) projecting into the keyhole, said driving stubs (4, 5; 9, 10) being actuated by a guiding groove (2, 3; 7, 8) on each of the broad sides of said flat key, characterized in that said guiding grooves (2, 3; 7, 8) in the opposite broad sides of the key (1) are of different dimensions of cross section and in that the driving stubs projecting into the keyhole from the two broad sides of said keyhole are likewise of corresponding different dimensions of cross section.

2. Cylinder lock according to claim 1, characterized in that the guiding grooves (2, 3) are of different breadths and in that the driving stubs (4, 5) are likewise of corresponding different diameters.

3. Cylinder lock according to claim 1, characterized in that the guiding grooves (7, 8) are of different depths and in that the driving stubs (9, 10) are likewise of corresponding different heights.

4. Cylinder lock according to claim 3, characterized in that the depth of the deeper guiding groove (7) is at least equal to half the thickness of the key.

5. Cylinder lock according to one of the claims 1 to 4, characterized in that as the case may arise, the breadth and/or depth of a guiding groove (2, 3; 7, 8) varies.

6. Cylinder lock according to one of the claims 1 to 5, characterized in that the narrow sides of the cross section of the key (1) comprise likewise sinkings like e.g. cone-shaped holes (6).
